# FASCICULE DE BREVET EUROPEEN

(11) **EP 0 266 813 B1**
(45) Date de publication et mention de la délivrance du brevet: **19.09.1990**
(21) Numéro de dépôt: 87201916.1
(22) Date de dépôt: 07.10.1987
(51) Int. Cl.: H01J 29/00, H01J 29/92

(54) **Dispositif de démagnétisation et de mise à la masse pour un tube-image, et machine pour le fabriquer**
Entmagnetisierungs- und Erdungsvorrichtung für eine Bildröhre und Apparat für ihre Herstellung
Degaussing and earthing device for an image tube, and apparatus for manufacturing it

(30) Priorité: 10.10.1986 FR 8614125
(43) Date de publication de la demande: 11.05.1988
(73) Titulaire: LA RADIOTECHNIQUE PORTENSEIGNE, 92150 Suresnes (FR); Philips Electronics N.V., 5621 BA Eindhoven (NL)
(72) Inventeur: Besnard, Patrick Société Civile S.P.I.D., F-75007 Paris (FR); Dupaillon, Jacques Société Civile S.P.I.D., F-75007 Paris (FR); Prigent, Georges Société Civile S.P.I.D., F-75007 Paris (FR)
(74) Mandataire: Caron, Jean

(56) Documents cités:
- DE-A- 3 534 150
- FR-A- 2 478 372
- PATENT ABSTRACTS OF JAPAN, vol. 9, no. 258 (E-350)[1981], 16 octobre 1985; & JP-A-60 106 286 (MATSUSHITA DENKI SANGYO K.K.) 11-06-1985
- PATENT ABSTRACTS OF JAPAN, vol. 9 no. 258 (E-350)[1981], 16 octobre 1985; & JP-A-60 106 283 (MATSUSHITA DENKI SANGYO K.K.) 11-06-1985
- PATENT ABSTRACTS OF JAPAN, vol. 4, no. 28 (E-1)[510], 8 mars 1980; & JP-A-55 17 86 (SANYO DENKI K.K.) 08-01-1980

## Description

L'invention concerne un dispositif pour la démagnétisation d'un tube-image de récepteur de télévision et pour la mise à la masse d'un revêtement conducteur appliqué sur le cône dudit tube, comportant un bobinage de démagnétisation constitué d'un toron de fils électriques isolés, maintenus ensemble et formant au moins une boucle appliquée sur le cône du tube, et un conducteur électrique relié à la masse et placé en contact électrique avec ledit revêtement.

Un dispositif remplissant cette fonction et comportant les éléments ci-dessus est décrit, par exemple, dans le modèle d'utilité allemand n 070 30 109. Le dispositif décrit par ce document utilise une pièce métallique en forme d'araignée dont les pattes sont fixées à des fentes de la ceinture du tube-image au moyen de crochets et de lacets, et sont elles-mêmes munies de doigts assurant la fixation de la bobine de démagnétisation, ainsi que d'évidements permettant d'accrocher un ruban conducteur de mise à la masse muni d'un ressort de tension.

Ce dispositif comporte un support mécanique dont le prix s'ajoute à celui de la bobine et du ruban de mise à la masse, et le montage de l'ensemble nécessite une nombreuse suite d'opérations : accrochage des pattes et mise en place des lacets, puis de la bobine, et enfin du ruban et de son ressort.

L'invention se propose de fournir un dispositif peu coûteux en lui-même, et dont la mise en place soit extrêmement simplifiée. A cet effet, le dispositif, selon l'invention, est notamment remarquable en ce que ledit conducteur de mise à la masse entoure le toron du bobinage de démagnétisation. Ainsi, ce conducteur ne requiert aucune pièce de fixation particulière, ni aucune opération de montage spécifique : il se trou ve fixé en même temps que la bobine. En outre le contact entre ce conducteur et le revêtement est assuré le long de plusieurs lignes distinctes en différentes régions du revêtement, ce qui diminue sa résistance électrique.

Dans une variante préférée où les fils du toron sont maintenus ensemble par une bande de matière plastique enroulée en spirale autour d'eux, ledit conducteur est avantageusement un fil électrique nu, enroulé en spirale avec le même pas que la bande. Ainsi, il est possible de fabriquer le bobinage sans que l'ajout du conducteur ne requière d'opération supplémentaire, et le prix du fil électrique proprement dit est à peu près négligeable.

Dans une autre variante où les fils du toron sont maintenus ensemble par une gaine de matière plastique qui les entoure, ledit conducteur est avantageusement constitué par ladite gaine elle-même, qui est rendue conductrice au moins en surface.

Le dispositif a en outre un avantage indirect. La bonne isolation du bobinage, relié au secteur, est d'une grande importance et des normes prévoient le test de cette isolation. Malheureusement, pour réaliser ce test, il faut fournir une surface de contact électrique autour du toron ; c'est pourquoi ce test ne pouvait être réalisé dans l'art antérieur que par prélèvement, au détriment de la sécurité. Avec le dispositif de l'invention, chaque bobinage est muni d'un conducteur de masse qui l'entoure et un test d'isolation sur 100% des pièces est facile à mettre en oeuvre.

Pour assurer, sans matériel supplémentaire et en une seule opération, la fixation de la bobine, celle du conducteur de mise à la masse et également la mise à la masse de la ceinture du tube, dans le cas d'un tube destiné à être fixé au moyen d'oreilles dont il est muni, le toron du bobinage muni du conducteur de mise à la masse passe avantageusement en avant des oreilles et est fixé par ce seul moyen. En outre ceci offre l'avantage d'assurer sans moyens supplémentaires la mise à la masse de la ceinture an- ti-implosion de tube.

Lorsque le dispositif est muni d'un connecteur pour la connexion électrique de la bobine de démagnétisation, ledit conducteur peut avantageusement être aussi relié à une des bornes dudit connecteur.

L'invention concerne également une machine pour fabriquer un dispositif de démagnétisation selon l'invention, avec laquelle on enveloppe le toron du bobinage de démagnétisation, machine munie d'un magasin rotatif pour débiter une bande de matière plastique et l'enrouler en spirale autour du toron, qui est avantageusement munie d'un deuxième magasin rotatif entraîné avec le premier pour débiter et enrouler un fil conducteur nu afin d'enrouler au cours d'une seule et même opération d'enroulage le fil conducteur et la bande de matière plastique. Ainsi, seule une légère augmentation de l'investissement au niveau de la machine permet d'obtenir un moyen de mise à la masse quasi gratuit. On économise alors, pour chaque téléviseur construit, le prix d'une tresse de masse équipée d'un ressort spécifique, de ses moyens de fixation et de l'opération de fixation elle-même.

La description qui va suivre, en regard des dessins annexés décrivant des exemples non limitatifs, fera bien comprendre comment l'invention peut être réalisée.
La figure 1 représente un tube image connu, vu de dessus.
Les figures 2A et 2B représentent un tube-image muni d'un dispositif selon l'invention, vu par l'arrière.
Les figures 3 et 4 représentent chacune une variante d'un toron du dispositif selon l'invention, dont elles montrent une portion coupée.
Les figures 5 et 6 représentent très schématiquement des parties en rapport avec l'invention d'une machine pour envelopper un toron de fils.

Le tube à rayons cathodiques, ou tube-image, de la figure 1, est recouvert d'un revêtement conducteur 7, en général un enduit au graphite, sur la majeure partie de son cône 6. Il est équipé d'une ceinture métallique anti-implosion 5 qui porte des oreilles 31, 32 pour la fixation du tube. Il doit être muni, en outre, d'un bobinage de démagnétisation ; ce bobinage comporte une pluralité de tours de fils électriques isolés, constituant un toron de fils maintenus ensemble, et le tout ressemble à une sorte de boyau qui est appliqué sur le cône 6 du tube de manère à y former au moins une boucle.

Comme le montre la figure 2A, ce boyau 4 peut être placé de manière à former deux boucles dont l'une est située sur la moitié supérieure du cône, et l'autre sur la moitié inférieure, le col 13 du tube n'étant pas inclus dans une boucle.

Comme le montre la figure 2B, le boyau 4 peut aussi être placé de manière à former deux boucles, le col du tube étant inclus dans une des deux boucles, qui est plus grande que l'autre.

Par ailleurs, un conducteur électrique, ici un fil électrique nu 1 relié à la masse, est enroulé en spirale autour du toron de fils 4.

La ceinture 5 du tube est ici munie d'oreilles 31 à 34 permettant la fixation du tube dans une ébénisterie ou un châssis. Le toron 4, muni du conducteur de mise à la masse 1, passe en avant de l'oreille 31 (le mot "en avant" signifie : "du côté de la face avant du tube", c'est-à-dire derrière l'oreille sur la figure), suit la ceinture vers l'oreille 32 en avant de laquelle il passe, traverse en diagonale le cône vers l'oreille 34, passe en avant de l'oreille 34, longe la ceinture et passe en avant de l'oreille 33 puis traverse à nouveau, en diagonale, le cône en passant sous le col 13 vers l'oreille 31 où l'on retrouve le point de départ de cette description du trajet du toron. Ainsi, le toron est fixé au tube 6 par le seul fait qu'il passe en avant des oreilles. Un ressort 8 (fig. 2A), tirant l'une vers l'autre les deux branches diagonales du trajet, assure une tension du bobinage qu'il applique sur le cône graphité, permettant ainsi un contact électrique entre le fil 4 enroulé en spirale autour du toron et le revêtement graphité du tube. Deux colliers 14 (fig. 2B) formés d'une lanière crantée à serrage irréversible peuvent aussi assurer la tension du bobinage.

Le bobinage est muni d'un connecteur 2 auquel sont reliées les deux extrémités du fil électrique isolé qui constitue le bobinage ; il est intéressant de profiter de la présence de ce connecteur pour y relier aussi le conducteur 1 de mise à la masse, ce qui fournit un moyen de relier ce conducteur à, par exemple, la masse d'un chassis.

La figure 3 représente une partie coupée du toron des figures 2. Les fils conducteurs isolés 12 sont entourés d'une bande de matière plastique 10, enroulée en spirale autour d'eux et qui les maintient ensemble. Le conducteur 1 est un fil électrique nu, par exemple en cuivre étamé, qui est enroulé en spirale autour de la bande de plastique 10. En outre, il est avantageux, pour simplifier la fabrication de l'ensemble, que ce fil soit enroulé avec le même pas que la bande 10.

La figure 4 représente une partie coupée dans une autre variante d'un toron selon l'invention : le toron de fil conducteur isolé 12 est ici entouré d'une gaine 9 qui maintient les fils du toron ensemble ; cette gaine cylindrique en matière plastique peut être soudée en 11 le long d'une génératrice, par exemple au moyen d'un soudage à ultra-son. Selon l'invention, cette gaine est réalisée dans une matière chargée de particules conductrices ou bien elle est métallisée en surface. Elle est reliée à la masse par tout moyen connu, par exemple en munissant un fil de masse 16 d'une pince élastique 15 (fig.2B) qui serre le toron en un point de sa longueur, ou bien en reliant le ressort 8 de la figure 2A à la masse.

Au moins un moyen de liaison avec la masse de ce genre reste toujours nécessaire, même dans le cas où il existe un fil 1 relié au connecteur 2, car plusieurs masses doivent être réunies au revêtement du cône et il est nécessaire qu'elles soient amenées en des points différents. (Entre autres la masse d'un "éclateur focus" situé près du culot du tube image ne doit pas être reliée au même point de la gaine du toron que les autres masses). On peut à cet effet imaginer aussi des colliers 14 métalliques et qui seraient munis de cosses pour y raccorder un fil de masse du genre du fil 16.

Une machine pour envelopper un toron tel que représenté sur la fig. 3 est elle-même représentée schématiquement sur les figures 5 et 6. Sur la figure 5 une bobine 17 débite un ruban 10 qui est entraîné et guidé par des poulies 18, puis traverse un élément 19 de mesure de la longueur débitée et un système de coupe 20. Le ruban est ensuite amené sur un magasin circulaire rotatif 25 constitué d'une roue portant près de sa jante une pluralité de poulies folles 41 à 48.

Le toron de bobinage 4 à envelopper traverse le magasin en son centre, parallèlement à l'axe de rotation du magasin c'est à dire perpendiculairement au papier qui porte la figure.

La figure 6 représente avec les mêmes références que la figure 5 les éléments dans la région du magasin 25, vus de côté, c'est-à-dire avec l'observateur sensiblement dans le plan de la roue. La boucle en pointillé 39 indique que le bobinage 4 est un anneau qui se referme en passant par l'extérieur du magasin 25. Le bobinage 4 est introduit dans le magasin avant la mise en route de la machine en passant par une échancrure 24 dans la roue du magasin, et il est tendu de manière à être fermement maintenu au centre du magasin 25.

Pour commencer le bobinage on amène, par exemple à la main, l'amorce de bande plastique sur le toron du bobinage 4 et on l'y fixe par exemple au moyen d'un ruban adhésif. On fait alors tourner le magasin 25 dans le sens de la flèche 38 ce qui enroule simultanément le ruban autour du bobinage en 27 et emmagasine du ruban sur les poulies folles comme indiqué par 26. Un système de pince 40 assure la tension du ruban. Le bobinage 4 est avancé en synchronisme dans une direction indiquée par la flèche 35 de la figure 6 ce qui provoque un enroulement en spirale. Bien entendu la longueur de ruban utilisé à chaque tour autour du bobinage 4 est beaucoup moins longue que celle enroulée en 26 étant donné le rapport des diamètres. On doit donc couper le ruban avec le système de coupe 20, lorsque la longueur nécessaire pour envelopper tout le bobinage 4 a été mesurée par le susdit élément de mesure 19. Alors le magasin continue à tourner et les poulies folles tournent sur elles-même (ici dans le sens inverse des aiguilles d'une montre) pour permettre une avance du ruban par rapport à la roue 25.

La machine telle que décrite jusqu'ici est connue et disponible dans le commerce et ne nécessite donc pas plus d'explication. En particulier les supports et moteurs divers faisant appel à des solutions mécaniques banales ne sont pas représentés.

Selon l'invention on adjoint à cette machine un deuxième magasin pour débiter et enrouler un fil conducteur nu, constitué avantageusement ici par un jeu de deuxièmes poulies folles placées sur les mêmes axes que les premières. Elles sont visibles sur la figure 6 où les références 41 à 48 des poulies de la figure 5 sont dédoublées avec une référence additionnelle "A" ou "B" (certaines d'entre elles seulement sont représentées afin de ne pas surcharger la figure).

Les poulies référencées "A" correspondent à l'art antérieur et supporte le ruban plasltique, celles référencées "B" constituent le deuxième magasin.

Une bobine 21 de fil 1 débite le fil électrique nu via des guides 22 suivis d'un système analogue à celui destiné au ruban où les références 23, 29, 30 correspondent respectivement aux références 18, 19, 20.

Ainsi le fil 1 et la bande 10 sont enroulés au cours d'une seule et même opération d'enroulage.

Les références 1, 36, 37 de la figure 6 correspondent respectivement pour le fil aux références 10, 26, 27 pour la bande plastique.

Au début de l'enroulage, on réalise quelques tours avec le ruban et on fixe le fil sur le toron de bobinage 4 seulement alors. Cette manière de faire permet que le fil ne soit pas recouvert par la spire de ruban suivante.

## Revendications

1. Dispositif pour la démagnétisation d'un tube-image de récepteur de télévision et pour la mise à la masse d'un revêtement conducteur (7) appliqué sur le cône (6) dudit tube, comportant un bobinage de démagnétisation constitué d'un toron (4) de fils électriques isolés (12), maintenus ensemble et formant au moins une boucle appliquée sur le cône du tube, et un conducteur électrique (1, 9) relié à la masse et placé en contact électrique (1, 9) avec ledit revêtement, caractérisé en ce que ledit conducteur (1, 9) entoure le toron (4) du bobinage de démagnétisation.

2. Dispositif, selon la revendication 1, dont les fils (12) du toron (4) sont maintenus ensemble par une gaine (9) de matière plastique qui les entoure, caractérisé en ce que ledit conducteur est constitué par ladite gaine elle-même, qui est rendue conductrice au moins en surface.

3. Dispositif, selon la revendication 1, dont les fils (12) du toron (4) sont maintenus ensemble par une bande (10) de matière plastique enroulée en spirale autour d'eux, caractérisé en ce que ledit conducteur est un fil électrique nu (1) enroulé en spirale avec le même pas que la bande (10).

4. Dispositif, selon la revendication 1, pour un tube destiné à être fixé au moyen d'oreilles (31-34) dont il est muni, caractérisé en ce que le toron muni du conducteur de mise à la masse est fixé au tube du seul fait qu'il passe en avant des oreilles.

5. Dispositif, selon la revendication 3, muni d'un connecteur (2) pour la connexion électrique de la bobine de démagnétisation, caractérisé en ce que le fil électrique nu (1) est aussi relié à une des bornes du connecteur (2).

6. Machine pour fabriquer un dispositif de démagnétisation selon la revendication 3, avec laquelle on enveloppe le toron (4) du bobinage de démagnétisation, machine munie d'un magasin rotatif (25; 41 A-48A) pour débiter une bande (10) de matière plastique et l'enrouler en spirale autour du toron, caractérisée en ce qu'elle est munie d'un deuxième magasin rotatif (41B-48B) entraîné avec le premier, pour débiter et enrouler un fil conducteur nu (1), afin d'enrouler au cours d'une seule et même opération d'enroulage le fil conducteur et la bande de matière plastique.

## Patentansprüche

1. Vorrichtung zum Entmagnetisieren einer Bildröhre eines Fernsehempfängers und zum Erden einer leitenden Verkleidung (7) auf dem Konus (6) der Röhre, mit einer Entmagnetisierungswicklung, die aus einer Drahtlitze (4) elektrisch isolierter Drähte (12) besteht, die zusammengehalten werden und wenigstens eine auf dem Röhrenkonus angebrachte Schleife bilden, und mit einem an die Masse angeschlossenen und in elektrischem Kontakt mit der Verkleidung stehenden elektrischen Leiter (1, 9), dadurch gekennzeichnet, daß der Leiter (1, 9) die Litze (4) der Entmagnetisierungswicklung umgibt.

2. Vorrichtung nach Anspruch 1, deren Litzedrähte (12) durch eine die Litze (4) umgebende Kunststoffhülle (9) zusammengehalten werden, dadurch gekennzeichnet, daß der Leiter aus der Hülle selbst besteht, die wenigstens an der Oberfläche leitend gemacht ist.

3. Vorrichtung nach Anspruch 1, deren Litzedrähte (12) durch ein spiralig um die Drähte der Litze (4) gewickeltes Kunststoffband (10) zusammengehalten werden, dadurch gekennzeichnet, daß der Leiter ein nackter elektrischer Draht (1) ist, die mit derselben Steigung wie die des Bandes (10) spiralig auf die Litze (4) gewickelt ist.

4. Vorrichtung nach Anspruch 1 für eine Röhre, die zur Befestigung mit Befestigungsösen (31-34) versehen ist, dadurch gekennzeichnet, daß die zur Massenanschluß mit einem Leiter versehene Litze derart an der Röhre befestigt ist, daß sie an der Vorderseite um die Ösen geführt ist.

5. Vorrichtung nach Anspruch 3 mit einem Anschluß (2) zum elektrischen Verbinden der Entmagnetisierungswicklung, dadurch gekennzeichnet, daß der nackte elektrische Draht (1) auch mit einem der Anschlußklemmen (2) verbunden ist.

6. Maschine zur Herstellung einer Entmagnetisierungsvorrichtung nach Anspruch 3, wobei in dieser Maschine die Litze (4) der Entmagnetisierungswicklung umwickelt wird und die Maschine ein drehendes Magazin (25; 41A-48A) zum Ausgeben eines Kunststoffbandes (10) und zum spiralförmigen Umwickeln der Litze mit diesem Band enthält, dadurch gekennzeichnet, daß darin ein zweites drehendes, vom ersten mitgenommenes Magazin (41B-48B) zum Ausgeben und Umwickeln eines nackten Leiterdrahtes (1) vorgesehen ist, um in eines und derselben Wickelhandlung sowohl den Leiterdraht als auch das Kunststoffband zum Wickeln mitzunehmen.

## Claims

1. A device for degaussing a picture tube of a television receiver and for earthing a conductive coating (7) applied to the cone (6) of said tube, comprising a degaussing coil system constituted by a strand (4) of insulated electric wires (12) held together and forming at least one loop applied to the cone of the tube as well as an electrical conductor (1, 9) connected to earth and arranged so as to be in electrical contact with said coating, characterized in that said conductor (1, 9) encloses the strand (4) of the degaussing coil system.

2. A device as claimed in Claim 1, in which the wires (12) of the strand (4) are held together by a sheath (9) of a plastic material enclosing them, characterized in that said conductor is constituted by said sheath itself, which sheath is made conductive at least at the surface.

3. A device as claimed in Claim 1, in which the wires (12) of the strand (4) are held together by a tape (10) of plastic material wound helically around them, characterized in that said conductor is a bare electric wire (1) wound helically with the same pitch as the tape (10).

4. A device as claimed in Claim 1 for a tube intended to be fixed by means of ears (31-34) with which it is provided, characterized in that the strand provided with the earthing conductor is fixed to the tube solely by the fact that it passes in front of the ears.

5. A device as claimed in Claim 3, provided with a connector (2) for the electrical connection of the degaussing coil, characterized in that the bare electric wire (1) is also connected to one of the terminals of the connector (2).

6. A machine for manufacturing a degaussing device as claimed in Claim 3, by means of which the strand (4) of the degaussing coil system is enveloped, said machine being provided with a rotatable magazine (25; 41A-48A) for supplying a tape (10) of plastic material and winding it helically around the strand, characterized in that it is provided with a second rotatable magazine (41B-48B), driven along with the first magazine, for supplying and winding a bare conductive wire (1) in order to wind the conductive wire and the tape of plastic material in one and the same winding operation.
